# EUROPÄISCHE PATENTSCHRIFT

(11) **EP 0 790 359 B1**
(45) Veröffentlichungstag und Bekanntmachung des Hinweises auf die Patenterteilung: **25.09.2002**
(21) Anmeldenummer: 97101688.6
(22) Anmeldetag: 04.02.1997
(51) Int. Cl.: E03D 11/14

(54) **Befestigungsvorrichtung für ein Sanitärelement**
Fastening device for a sanitary article
Dispositif de fixation pour article sanitaire

(30) Priorität: 16.02.1996 DE 29602714 U
(43) Veröffentlichungstag der Anmeldung: 20.08.1997
(73) Patentinhaber: Friatec Aktiengesellschaft, 68229 Mannheim (DE)
(72) Erfinder: Schweigert, Adolf, 88682 Salem (DE); Krzempek, Gregor, 68723 Oftersheim (DE)
(74) Vertreter: Schmitt, Meinrad, Dipl.-Ing.

(56) Entgegenhaltungen:
- DE-A- 4 413 776
- DE-U- 8 914 494
- DE-U- 9 414 960
- DE-U- 29 501 299
- GB-A- 2 223 042

## Beschreibung

Die Erfindung bezieht sich auf eine Befestigungsvorrichtung für ein Sanitärelement, insbesondere ein Urinal, gemäß den im Oberbegriff des Patentanspruchs 1 angegebenen Merkmalen.

Aus der DE-U-94 14 960 ist eine derartige Befestigungsvorrichtung bekannt, welche einen Grundkörper mit Öffnungen für Verbindungselemente mit einem Sanitärelement, wie eine WC-Schüssel oder ein Urinal, enthält. Der Grundkörper weist eine Frontwand mit einem oberen Ausschnitt auf, welcher für den Zugang zu einer Spülkasten-Bedienungseinrichtung und für die Montage einer Spülkasten-Bedieneinheit vorgesehen ist. Ferner ist am unteren Ende der Frontwand ein Durchbruch zum Durchführen eines mit dem Sanitärelement zu verbindenden Spülrohres vorgesehen. Der genannte Ausschnitt, der Durchbruch und die Bohrungen weisen eine definierte geometrische Zuordnung zueinander auf.

Des weiteren ist aus dem DE-U-89 14 494 eine Befestigungsvorrichtung bekannt, welche aus mehreren Einzelteilen zusammengesetzt ist und am oberen Ende einen Spülkasten enthält. Unterhalb des Spülkastens ist ein in der Höhe einstellbares Spülrohr vorgesehen, in welches ein mit dem Spülkasten verbundenes Rohr von oben teleskopartig eingeschoben ist. Auf der Innenseite der Rückwand ist eine Befestigungsschiene befestigt, welche sich im wesentlichen über die gesamte Höhe der Rückwand erstreckt und mit welcher eine Befestigungsplatte des Spülrohres in Eingriff bringbar ist. Ferner sind im Rahmen der Befestigungsvorrichtung am unteren Ende zwei spiegelsymmetrische Platten mit Aufnahmeöffnungen für Gewindebolzen zur Befestigung des Sanitärelements vorgesehen. Die aus verschiedenen Bauteilen zusammengebaute Befestigungsvorrichtung ist nach vorn im wesentlichen offen ausgebildet, wobei der Spülkasten gegebenenfalls mit dem Spülrohr in der Höhe verstellbar ist.

Ferner ist aus der DE-A-22 49 788 eine Sanitärzelle mit einer U-förmigen Schale zum Abdecken der Zu- und Abflußrohre eines Waschbeckens bekannt. Diese Schale ist als Träger für Abzweigrohre, Anschluß- und Verbindungsglieder für das genannte Waschbecken einstückig ausgebildet und bodenseitig mit Stützfüßen versehen. Das Gewicht dieser Schale ruht im wesentlichen auf den bodenseitigen Stützfüßen. Im Inneren der Schale ist in einer Ebene oberhalb des Waschbeckens ein ortsfestes, vorzugsweise mit einer Raumwand verbundenes Halteorgan vorgesehen, welches als eine U-förmig gebogene Schiene ausgebildet ist. An der Oberseite und an der Unterseite ist die Schale offen ausgebildet und an der Seite sind zwei sich über die gesamte Höhe der Schale erstreckende Schenkel angeordnet, welche im wesentlichen orthogonal zur vorderen Frontwand der Schale verlaufen. Die Schale erstreckt sich im wesentlichen über die gesamte lichte Raumhöhe und dient somit als Verkleidung für Wasserleitungen und Abflußrohre, welche an der Raumwand angeordnet sind und sich über die gesamte Höhe des Gebäudes von Stockwerk zu Stockwerk erstrecken. Diese Sanitärzelle ist eine recht große und sperrige Vorrichtung, deren Handhabung und Montage einen nicht unerheblichen Aufwand erfordert.

Hiervon ausgehend liegt der Erfindung die Aufgabe zugrunde, eine kompakte und gleichwohl universell einsetzbare Befestigungsvorrichtung zu schaffen. Die Befestigungsvorrichtung soll einen geringen Fertigungs- und Montageaufwand erfordern und die Anpassung an unterschiedlich ausgebildete Sanitärelemente, wie insbesondere Urinale, soll in einfacher Weise und funktionssicher erzielbar sein. Die Befestigungsvorrichtung soll ein geringes Gewicht und dennoch eine hohe Stabilität aufweisen und eine lange Lebensdauer und hohe Funktionssicherheit müssen gewährleistet sein.

Die Lösung dieser Aufgabe erfolgt gemäß den Merkmalen des Patentanspruchs 1.

Die vorgeschlagene Befestigungsvorrichtung enthält einen kastenförmig ausgebildeten Grundkörper, welcher in seiner Frontwand eine Anzahl von Aufnahmen oder Öffnungen aufweist. Diese Aufnahmen oder Öffnungen sind auf die Lochabstände für Gewindebolzen oder sonstige Verbindungselemente der Sanitärelemente abgestimmt. Der Grundkörper ist in zweckmäßiger Weise einteilig ausgebildet, so daß aufwendige Fertigungsverfahren und der Zusammenbau aus verschiedenen Einzelteilen entfällt. In einer besonderen Ausgestaltung ist der Grundkörper aus Kunststoff, vorzugsweise durch ein Spritzverfahren gefertigt. Aufgrund der Ausbildung aus Vollkunststoff sowohl des Grundkörpers als auch der nachfolgend noch zu erläuternden Anschlußeinheit und ggf. einer Rohrschelle für das Abflußrohr werden Korrosionsprobleme vermieden, welche bei Profilschienen und dergleichen aus Metallen beispielsweise in Hohlräumen hinter Trockenverkleidungen in der Praxis auftreten, und eine lange Lebensdauer von Jahrzehnten wird sichergestellt. Der Grundkörper enthält zusätzlich zu der im wesentlichen planen Frontwand und den beiden Seitenwänden oben eine obere Wand, wobei durch die über die obere Wand hergestellte Verbindung der beiden Seitenwände die Stabilität des Grundkörpers beträchtlich verbessert wird. Bevorzugt ist die Frontwand plattenförmig ausgebildet. In zweckmäßiger Weise sind an der Unterseite gleichfalls nach hinten gerichtete Wände vorhanden, so daß ein über den Umfang zumindest näherungsweise geschlossener Rahmen vorhanden ist. Der derart einteilig ausgebildete Grundkörper weist bei geringem Materialeinsatz und letztendlich mit geringem Gewicht eine hohe Stabilität auf und gewährleistet eine funktionsgerechte Befestigung unterschiedlich ausgebildeter Sanitärelemente.

Ferner ist erfindungsgemäß am oberen Ende des Grundkörpers eine in der Höhe verstellbare Anschlußeinheit angeordnet. Diese Anschlußeinheit enthält zur Betätigung der Wasserspülung des Sanitärelements insbesondere eine Zulaufeinheit, Ventile, ein Spülrohrbogen oder dergleichen, um bei Bedarf dem Sanitärelement Spülwasser zuzuführen. Die Anschlußeinheit ist somit als ein Aufnahmekörper für die genannten Komponenten ausgebildet, welche größtenteils werksseitig vormontiert werden, so daß auf der Baustelle vor Ort der Montageaufwand erheblich reduziert wird. Aufgrund der in der Höhe einstellbaren Anordnung der Anschlußeinheit ist eine Anpassung an unterschiedliche Einbaubedingungen und/oder unterschiedlich ausgebildete Sanitärelemente mit minimalem Aufwand durchführbar. Besondere Befestigungselemente für Ventile, Rohrleitungen oder dergleichen für das Spülwasser am Mauerwerk oder an der Vorwandkonstruktion entfallen.

Die Anschlußeinheit ist bevorzugt derart ausgebildet, daß ihre Vorderkanten im wesentlichen in der gleichen Ebene liegen wie die vordere Oberfläche der Frontwand des Grundkörpers. Nach der Montage der Befestigungsvorrichtung wird der Grundkörper ebenso wie die Anschlußeinheit vorn mittels Kacheln, Platten oder dergleichen verkleidet, wobei die vordere Öffnung der Anschlußeinheit offen bleibt, damit die innerhalb der Anschlußeinheit vorgesehenen Ventile und dergleichen jederzeit leicht zugänglich sind. Zweckmäßig kann die Vorderkante bezüglich der genannten Ebene der Oberfläche nach vorn um einen vorgegebenen Betrag vorstehen, und zwar in der Größenordnung der Dicke von Kacheln und/oder Verkleidungsplatten bzw. in der Größenordnung von 10 bis 20 mm. Die Anschlußeinheit enthält bevorzugt einen Kasten und eine Verstellschiene, für welche in zweckmäßiger Weise hinter der Frontwand des Grundkörpers Führungsmittel vorgesehen sind. Diese Führungsmittel können bevorzugt eine Öffnung in der oberen Querwand des Grundkörpers enthalten und/oder Führungsschienen, welche hinter der Frontwand angeordnet sind.

Die Anschlußeinheit ist nach vorn hin offen ausgebildet, so daß auch im montierten Zustand die innerhalb des Aufnahmekörpers befindlichen Rohre, Ventile oder dergleichen problemlos zugänglich sind. Diese Öffnung an der Frontseite des Aufnahmekörpers wird nach der Montage mit einer Abdeckplatte abgedeckt, welche auch einen Druckknopf, Taster oder ähnliches zur Auslösung eines Spülvorgangs enthält.

Im Bereich des unteren Endes der Frontwand ist eine Ausnehmung für eine Rohrschelle vorhanden, welche zur Festlegung des Ablaufrohres des Sanitärelements dient. Diese Rohrschelle ist in der Höhe verstellbar angeordnet und kann somit an die jeweiligen Einbau- und Montagebedingungen angepaßt werden. Die Wände der Ausnehmung enthalten Nuten für korrespondierende Stege der Rohrschelle, wobei diese Nuten und Stege vorzugsweise horizontal angeordnet sind. Die Rohrschelle wird somit in einfacher Weise von der Frontseite her in der erforderlichen Höhe eingeschoben und in der Ausnehmung arretiert. Es sind keine besonderen Werkzeuge zur Ausrichtung der Rohrschelle erforderlich und ein geringer Montageaufwand ist gewährleistet. In diesem Zusammenhang sei ferner darauf hingewiesen, daß die erläuterte obere Anschlußeinheit gleichfalls ohne besondere Werkzeuge durch Einschieben von Befestigungselementen in korrespondierende Nuten und/oder Stege und/oder eine Verzahnung mit einfachen Handgriffen in der gewünschten Höhe bezüglich des Grundkörpers positioniert wird.

Besondere Ausgestaltungen und Weiterbildungen der Erfindung sind in den Unteransprüchen angegeben und werden in der weiteren Beschreibung näher erläutert.

In der Zeichnung sind besondere Ausführungsbeispiele der erfindungsgemäßen Befestigungsvorrichtung dargestellt. Es zeigen:
- Fig. 1: eine perspektivische Ansicht der Befestigungsvorrichtung,
- Fig. 2: eine Ansicht des Aufnahmekörpers,
- Fig. 3: eine Ansicht der zweiteilig ausgebildeten Rohrschelle,
- Fig. 4: eine Ansicht eines Montagewinkels,
- Fig. 5: eine perspektivische Darstellung eines realisierten Ausführungsbeispiels der erfindungsgemäßen Befestigungsvorrichtung.

Fig. 1 zeigt in einer perspektivischen Darstellung von vorn die Befestigungsvorrichtung mit einem kastenförmigen Grundkörper 2. Der Grundkörper 2 besitzt eine im wesentlichen ebene und/oder plattenförmige Frontwand 4 sowie zueinander parallele in der Einbausituation vertikal ausgerichtet Seitenwände, von welchen hier nur die eine Seitenwand 6 zu erkennen ist. Die Seitenwand 6 besitzt eine nach hinten offene Aussparung 8, in welche ein Monteur mit der Hand eingreifen kann. Beide Seitenwände besitzen derartige Aussparungen, so daß die Handhabung beim Einbau und der Montage wesentlich erleichtert wird. Ferner können im Bereich der Aussparungen Rohre, Leitungen, Träger oder dergleichen liegen, so daß hierdurch der Einbau des Grundkörpers in vorteilhafter Weise nicht behindert ist. Am oberen Ende besitzt der Grundkörper 4 eine obere Querwand 10 und auch an der Unterseite sind entsprechende Querwände vorgesehen. Durch diese allseits angeordneten und miteinander verbundenen sowie umlaufenden Wände, welche einen Rahmen bilden, wird eine hohe Stabilität bei geringem Gewicht erreicht. Der Grundkörper ist nach hinten offen und zur Aussteifung sind zweckmäßig zwischen der Frontwand und den Seiten und Querwänden Aussteifungsrippen vorgesehen. In der Seitenwand 6 und ebenso in der anderen Seitenwand sind Schlitze 12 angeordnet, welche die Verbindung eines Montagewinkels 14 mittels Schrauben oder ähnlichen Befestigungselementen ermöglichen. Der gemäß Zeichnung hintere Schenkel 16 dient zur Befestigung an einer Gebäudewand oder mit einem Rahmensystem zur Vorwandmontage. Auch können über die hier vertikalen Schlitze 12 und bedarfsweise über zusätzliche Schlitze oder Bohrungen 18 in der Seitenwand unmitelbar der Anschluß an eine Rahmenkonstruktion eines Vorwandmontagesystems erfolgen.

In der Frontwand 4 sind eine Anzahl von Öffnungen 20, 21 symmetrisch zu einer vertikalen Längsebene 22 angeordnet. Zur Befestigung eines Sanitärelements, insbesondere eines Urinals, wird jeweils eine linke Öffnung 20 und eine rechte Öffnung 21 zur Durchführung eines Gewindebolzens oder dergleichen benötigt. Die verschiedenen Öffnungen 20, 21 sind derart angeordnet, daß die meisten gängigen Sanitärelemente mit dem Grundkörper 2 verbindbar sind.

Am unteren Ende enthält der Grundkörper eine Ausnehmung 24 für eine Rohrschelle 26. Die seitlichen Wände 28 der Ausnehmung enthalten horizontal ausgerichtete Nuten 30, mit welchen Stege 32 der Rohrschelle 26 in Eingriff bringbar sind. Folglich kann die Rohrschelle 26 in horizontaler Richtung nach vorn aus der Ausnehmung 24 herausgezogen und in umgekehrter Richtung eingesetzt werden. Die in vorgebbaren Abständen vertikal übereinander angeordneten Nuten 30 ermöglichen eine einfache Ausrichtung der Rohrschelle 26 in der Längsebene 22 bzw. der vertikalen Höhe. Wie nachfolgend noch zu erläutern ist, ist die Rohrschelle von vorn her manipulierbar, um das Abflußrohr des Sanitärelements fixieren zu können. Mit äußerst geringem Aufwand erfolgt somit die Montage und Festlegung des Abflußrohres.

Am oberen Ende des Grundkörpers 2 ist eine Aufnahmeeinheit 34 angeordnet, welche bezüglich des Grundkörpers 2 in der Höhe einstellbar ist. Die Aufnahmeeinheit 34 enthält einen nach vorn offenen Kasten 36 zur Aufnahme von Ventilen, Betätigungselementen oder dergleichen, um Spülwasser dem Sanitärelement, insbesondere dem Urinal zuführen zu können. An der Unterseite des Kastens 36 mit einer Vorderkante 37 schließt eine Verstellschiene 38 an, welche erfindungsgemäß in Führungsmittenl 39 des Grundkörpers 2 geführt ist. Die Führungsmittel 39 enthalten insbesondere eine Öffnung 40 in der oberen Querwand 10 des Grundkörpers 2 und/oder Führungsleisten 41 oder dergleichen an der Rückseite des Grundkörpers 2, vorzugsweise dessen Frontwand 4. Die Aufnahmeeinheit 34 kann somit bezüglich des Grundkörpers 2 in der Höhe definiert positioniert werden, so daß der Kasten 36 zum Grundkörper 2, vorzugsweise zu den erläuterten Öffnungen bzw. Befestigungspunkten 20, 21 und letztendlich zu dem dort befestigten Sanitärelement einen definierten Abstand aufweist. Die Verstellschiene 38 ragt durch die Öffnung 40 der oberen Querwand 10 hindurch in den offenen Raum hinter der Frontwand 4. Die Verstellschiene 38 besitzt an ihren Außenseiten Verzahnungen 42, 43, über welche nach vertikaler Ausrichtung der gesamten Aufnahmeeinheit 34 dessen Fixierung mit dem Grundkörper 2 durchführbar ist. Hierzu dienen Befestigungselemente 44, 45, welche mit hier nicht sichtbaren und hinter der Frontwand 4 befindlichen Teilen in die Zahnstangen 42, 43 eingreifen. Die Befestigungselemente 44, 45 müssen zur Positionierung der Aufnahmeeinheit lediglich nach vorn aus der Frontwand 4 derart herausbewegt werden, da sie mit den Verzahnungen 42, 43 nicht mehr in Eingriff sind. Zur Justierung der Aufnahmeeinheit sind keine speziellen Werkzeuge erforderlich, sondern es müssen lediglich die Befestigungselemente 44, 45 in der erläuterten Weise herausgelöst bzw. mit den Verzahnungen 42, 43 wieder in Eingriff gebracht werden.

In der Verstellschiene 38 ist ferner ein Spülrohr 46 angeordnet, dessen obere Mündung 48 im Inneren des Kastens 36 zu erkennen ist. Am unteren Ende des Spülrohrs 46 ist ein Anschluß 50 für den Zulauf des Sanitärelements vorgesehen. Die Länge des Spülrohrs 46 wird den Erfordernissen entsprechend vorgegeben und somit der Abstand des Anschlusses 50 zum Kasten 36 variiert. Hierdurch ist eine hohe Flexibilität bei der Montage gewährleistet. Die Frontwand 4 enthält zweckmäßig einen nach unten sich erstreckenden Schlitz 52, in welchem der Anschlußkörper 50 entsprechend bewegt und positioniert werden kann.

Die vordere Oberfläche der Frontwand 4 liegt in einer Ebene, welche im montierten Zustand der Befestigungsvorrichtung im wesentlichen vertikal ausgerichtet ist. Die Aufnahmeeinheit 34 ist erfindungsgemäß derart angeordnet, daß sie im wesentlichen hinter der genannten Ebene sich befindet. Wie ersichtlich, genügt die Verstellschiene 38 dieser Bedingung, denn sie ist erfindungsgemäß hinter der Frontwand 4 angeordnet. Auch der Kasten 36 ist weitestgehend hinter der genannten, durch die Oberfläche der vorderen Frontwand gebildeten Ebene angeordnet. Bei der hier dargestellten Ausführungsform ragt lediglich die Vorderkante 37 in einem vorgegebenen Abstand vor die genannte Ebene. Bekanntlich werden in Toiletten oder Waschräumen die Wände mit einer Verkleidung, insbesondere mit Kacheln versehen. Der genannte Abstand entspricht daher der üblichen Dicke einer derartigen Verkleidung und/oder der genannten Kacheln.

Fig. 2 zeigt vergrößert die Aufnahmeeinheit 34 mit dem Kasten 36 und der Verstellschiene 38. Der Rohranschluß 50 ist am unteren Ende des Spülrohrs 46 und entsprechend der Länge des Spülrohrs 46 ist der Abstand 54 des Rohranschlusses 50 zum Kasten 36 vorgebbar. Entsprechend wird damit natürlich auch der Abstand des Anschlusses 50 zur Oberkante des Grundkörpers unter Berücksichtigung der Positionierung der Aufnahmeeinheit 34 bezüglich des Grundkörpers 2 vorgegeben. Wie bereits ausgeführt, erfolgt über die seitlich an der Verstellschiene 38 jeweils angeordneten Verzahnungen 42, 43 die Fixierung der Aufnahmeeinheit 34 im Grundkörper. Es versteht sich, daß im Rahmen der Erfindung die Positinierung und Fixierung außer den hier dargestellten besonders zweckmäßigen Verzahnungen auch auf vergleichbare Weise mit Rastelementen, Schnappverbindungen oder ähnlichem bedarfsweise realisiert werden kann.

In Fig. 3 ist vergrößert die erfindungsgemäße Rohrschelle 26 dargestellt, welche einteilig ausgebildet ist und ein nachgiebig bewegbares Unterteil 54 enthält. Auch sind hier die bereits erwähnten Stege 32 an der Seite der Rohrschelle 26 zum Eingriff in die zugeordneten Nuten der Ausnehmung des Grundkörpers gut zu erkennen. Die Rohrschelle 26 enthält ein oberes brückenartig ausgebildetes Teil 56 und zur Innenwand 58 reichende Rippen 60. Das Unterteil 54 ist hingegen vergleichsweise nachgiebig und flexibel ausgebildet, um über die Außenfläche eines Rohres herumgelegt werden zu können. Mittels einer Schraube 62, welche in ein korrespondierendes Gewinde des Unterteils 54 einschraubbar ist, erfolgt das Festspannen des Rohres. Es ist von besonderer Bedeutung, daß die Schraube 62 bezüglich der Vertikalen 64 in einem Winkel 66 derart geneigt angeordnet ist, daß der Schraubenkopf von der Vorderseite her, schräg von oben zugänglich ist. Damit ist ein umständliches Manipulieren am hinteren Ende des Sanitärelements zur Fixierung des Anschlußrohres in besonders zweckmäßiger Weise vermieden.

Fig. 4 zeigt den Montagewinkel 14 mit seinen horizontalen Schlitzen 68, 69 für die bereits erwähnten Befestigungselemente. Zur Aussteifung und zur Erzielung eines geringen Materialeinsatzes besitzt der Montagewinkel 14 Rippen 70, welche sich zweckmäßig in Längsrichtung erstrecken. Der Montagewinkel 14 besteht in zweckmäßiger Weise aus Kunststoff. Ferner sei ausdrücklich festgehalten, daß der Grundkörper 2 ebenso wie die Rohrschelle 26 und die Aufnahmeeinheit 34 aus Kunststoff bestehen. Durch diese Ausbildung aus Vollkunststoff werden Schwierigkeiten mit Korrosion vermieden und eine lange Lebensdauer der erfindungsgemäßen Befestigungsvorrichtung ist sichergestellt. Die Befestigungsvorrichtung ist in vorteilhafter Weise als Rohbaumodul ausgebildet und für den Naßbau, den Einbau in eine Nische, die Montage zwischen Doppelständern und/oder in Kombination mit Leichtbauverkleidungen ausgebildet.

In Fig. 5 ist eine besondere Ausführungsform der Befestigungsvorrichtung dargestellt, deren Grundkörper 2 auf der Frontwand 4 Markierungen 72 in Form von Zahlen aufweist, welche den diversen Öffnungen 20 bzw. 21 zugeordnet sind. Mit diesen Markierungen 72 wird die ordnungsgemäße Montage und das Einsetzen der für das jeweilige Sanitärelement passenden Gewindebolzen oder ähnliches erleichtert. Auf der Rohrschelle 26 sind seitlich der unteren Ausnehmung 24 Markierungen 74 zugeordnet, welche das ordnungsgemäße Einsetzen der Rohrschelle 26 gleichfalls erleichtern. Schließlich ist auch die Verstellschiene 38 mit Markierungen 76 versehen, welche eine ordnungsgemäße auf das Sanitärelement angepaßte Positionierung sicherstellen. Im Inneren des Kastens 36 sind ferner Zapfen 78 zur Befestigung eines Ventils oder dergleichen zu erkennen. Desweiteren ist innerhalb des Kastens eine Trennwand 80 vorgesehen, welche zur elektrischen Isolation zwischen wasserführenden Teilen und den elektrischen Anschlüssen, beispielsweise eines Elektromagnetventils dient. Schließlich sind in den Eckbereichen Aufnahmen 82 für Schrauben vorhanden, mittels welchen der nach vorn offene Kasten 36 nach der Montage und Durchführung der Installationsarbeiten verschließbar ist.

Der Kasten 36 enthält bei dieser besonderen Ausgestaltung im Bereich der Vorderkante 37 einen Rahmen oder Flansch 84. Die hier sichtbare Vorderseite des Flansches 84 liegt im wesentlichen in der gleichen Ebene wie die vordere Oberfläche 86 der Frontwand 4. Am oberen Ende der Frontwand enthält diese eine Ausnehmung 88, in welcher der Flansch 84 mit seinem unteren Ende nach dem völligen Herunterschieben der Aufnahmeeinheit 34 anliegt. Der Kasten 36 enthält ferner seitliche Öffnungen 90, 92, durch welche Leitungen, seien es elektrische Leitungen oder Wasserleitungen hindurchgeführt werden können. Ein seitlicher Anschluß der genannten Leitungen ist somit problemlos möglich und eine geringe Einbautiefe ist ohne besondere Winkelstücke, Krümmer oder ähnliches problemlos realisierbar.

### Bezugszeichen

- 2: Grundkörper
- 4: Frontwand
- 6: Seitenwand
- 8: Aussparung
- 10: Querwand
- 12: Schlitz
- 14: Montagewinkel
- 16: hinterer Schenkel
- 18: Schlitz/Durchbrechung in 6
- 20, 21: Öffnung in 4
- 22: Längsebene
- 24: untere Ausnehmung
- 26: Rohrschelle
- 28: seitliche Wand in 24
- 30: Nut in 28
- 32: Steg an 26
- 34: Aufnahmeeinheit
- 36: Kasten
- 37: Vorderkante
- 38: Verstellschiene
- 39: Führungsmittel
- 40: Öffnung in 10
- 41: Führungsleiste
- 42, 43: Verzahnung
- 44, 45: Befestigungselement
- 46: Spülrohr
- 48: Mündung
- 50: Anschlußrohr
- 52: Schlitz in 4
- 54: Unterteil von 26
- 56: Oberteil/Brücke von 26
- 58: Innenwand
- 60: Rippe
- 62: Schraube
- 64: Vertikale
- 66: Winkel
- 68, 69: Schlitz in 14
- 70: Rippe
- 72, 74: Markierung in 4
- 76: Markierung an 38
- 78: Zapfen
- 80: Trennwand
- 82: Aufnahme
- 84: Rahmen/Flansch
- 86: vordere Oberfläche
- 88: Ausnehmung
- 90, 92: Öffnung

## Patentansprüche

1. Befestigungsvorrichtung für ein Sanitärelement, insbesondere ein Urinal, enthaltend einen Grundkörper (2) und eine als Bestandteil des Grundkörpers (2) ausgebildete Frontwand (4) mit Öffnungen (20, 21) oder Aufnahmen für Verbindungselemente mit dem Sanitärelement, wobei der Grundkörper (2) eine obere Querwand (10) und hinter der Frontwand (4) einen offenen Raum aufweist, **dadurch gekennzeichnet, daß** der Grundkörper (2) kastenförmig ist, daß am oberen Ende des kastenförmigen Grundkörpers (2) eine in der Höhe einstellbare Aufnahmeeinheit (34) angeordnet ist, welche am oberen Ende zur Aufnahme eines Ventils einen nach vorn offenen Kasten (36) sowie eine von diesem nach unten verlaufende Verstellschiene (38) zur Verbindung mit dem kastenförmigen Grundkörper (2) aufweist, daß die Verstellschiene (38) durch eine Öffnunge der oberen Querwand (10) des kastenförmigen Grundkörpers (2) in den offenen Raum hinter der Frontwand (4) hindurchragt, und daß in der Verstellschiene (38) ein Spülrohr (46) vorhanden ist.

2. Befestigungsvorrichtung nach Anspruch 1, **dadurch gekennzeichnet, daß** von der Frontwand (4) nach hinten abstehende, im wesentlichen parallel zueinander angeordnete Seitenwände (6) nach hinten offene Aussparungen (8) enthalten.

3. Befestigungsvorrichtung nach Anspruch 1 oder 2, **dadurch gekennzeichnet, daß** der insbesondere aus Kunststoff bestehende Grundkörper (2) am unteren Ende eine Ausnehmung (24) zur Aufnahme einer Rohrschelle (26) aufweist, welche in der Ausnehmung (24) bezüglich einer vertikalen Längsebene (22) vertikal positionierbar angeordnet ist.

4. Befestigungsvorrichtung nach einem der Ansprüche 1 bis 3, **dadurch gekennzeichnet, daß** die Aufnahmeeinheit (34) im wesentlichen hinter einer Ebene angeordnet ist, in welcher die vordere Oberfläche (86) der Frontwand (4) liegt, und daß der Grundkörper (2) Führungsmittel (39 - 41) für die Verstellschiene (38) enthält, wobei die Verstellschiene (38) insbesondere hinter der Frontwand (4) angeordnet ist.

5. Befestigungsvorrichtung nach Anspruch 4, **dadurch gekennzeichnet, daß** die Führungsmittel an der Rückseite der Frontwand (4) wenigstens eine Führungsleiste (41) enthalten, wobei die Verstellschiene (38) zumindest teilweise an der Führungsleiste (41) anliegt.

6. Befestigungsvorrichtung nach einem der Ansprüche 3 bis 5, **dadurch gekennzeichnet, daß** die Rohrschelle (26) in die Ausnehmung (24) von vorn in horizontaler Richtung einsetzbar ist.

7. Befestigungsvorrichtung nach einem der Ansprüche 3 bis 6, **dadurch gekennzeichnet, daß** daß die Ausnehmung (24), vorzugsweise in ihren seitlichen Wänden (24), eine Anzahl von Nuten (30) aufweist, welche in vertikaler Richtung beabstandet zueinander sind und in welche korrespondierende Stege (32) der Rohrschelle (26) eingreifen.

8. Befestigungsvorrichtung, nach einem der Ansprüche 3 bis 7, **dadurch gekennzeichnet, daß** die Rohrschelle (26) ein oberes brückenartiges Teil (56) und ein demgegenüber flexibel angeordnetes Unterteil (54) aufweist, wobei die Verbindung zwischen Unterteil (54) und Oberteil (56) mittels einer vorzugsweise schräg von oben von der Vorderseite her einschraubbaren Schraube (62) erfolgt.

9. Befestigungsvorrichtung nach einem der Ansprüche 1 bis 8, **dadurch gekennzeichnet, daß** die Aufnahmeeinheit (34), vorzugsweise deren Verstellschiene (38), wenigstens eine Verzahnung (42, 43) aufweist und daß ein Befestigungselement (44, 45) sowohl mit dem Grundkörper (2) als auch mit der Verstellschiene (38), insbesondere deren Verzahnung (42, 43) in Eingriff bringbar ist.

10. Befestigungskörper nach einem der Ansprüche 1 bis 9, **dadurch gekennzeichnet, daß** das Spülrohr (46) einen Anschlußkörper (50) mit einem einstellbaren Abstand (54) zum Kasten (36) aufweist.

11. Befestigungsvorrichtung nach Anspruch 10, **dadurch gekennzeichnet, daß** der Grundkörper (2), insbesondere dessen Frontwand (4), einen von einer Oberkante (10) ausgehenden und nach unten gerichteten Schlitz (52) aufweist, entlang welchem der Anschlußkörper (50) beim Verstellen des Aufnahmekörpers (34) bewegbar ist.

## Claims

1. A fastening device for a sanitary article, in particular, a urinal, comprising a base body (2) and a front wall (4) that forms part of the base body (2) and is provided with openings (20, 21) or receptacles for elements that serve for producing a connection with the sanitary article, wherein the base body (2) contains an upper transverse wall (10) and an open space behind the front wall (4), **characterized by** the fact that the base body (2) has the shape of a box, by the fact that a height-adjustable receptacle unit (34) is arranged on the upper end of the box-shaped base body (2), wherein said receptacle unit is provided with a forwardly open box (36) for receiving a valve on its upper end and with an adjusting rail (38) that extends downward from said box and serves for producing a connection with the box-shaped base body (2), by the fact that the adjusting rail (38) protrudes into the open space behind the front wall (4) through an opening in the upper transverse wall (10) of the box-shaped base body (2), and by the fact that a flushing pipe (46) is arranged in the adjusting rail (38).

2. The fastening device according to Claim 1, **characterized by** the fact that side walls (6) which protrude rearward from the front wall (4) and are essentially arranged parallel to one another contain rearwardly open recesses (8).

3. The fastening device according to Claim 1 or 2, **characterized by** the fact that the base body (2) which, in particular, consists of plastic contains a recess (24) for receiving a pipe clamp (26) on its lower end, wherein said pipe clamp is arranged in the recess (24) such that it can be vertically positioned referred to a vertical longitudinal plane (22).

4. The fastening device according to one of Claims 1-3, **characterized by** the fact that the receptacle unit (34) is essentially arranged behind a plane that contains the front surface (86) of the front wall (4), and by the fact that the base body (2) comprises guide means (39-41) for the adjusting rail (38), wherein the adjusting rail (38) is, in particular, arranged behind the front wall (4).

5. The fastening device according to Claim 4, **characterized by** the fact that the guide means contains at least one guide rail (41) on the rear side of the front wall (4), wherein the adjusting rail (38) at least partially adjoins the guide rail (41).

6. The fastening device according to one of Claims 3-5, **characterized by** the fact that the pipe clamp (26) can be a horizontally inserted into the recess (24) from the front.

7. The fastening device according to one of Claims 3-6, **characterized by** the fact that the recess (24) contains a series of grooves (30), preferably in its side walls (24), wherein said grooves are vertically spaced apart from one another and engage with corresponding projections (32) of the pipe clamp (26).

8. The fastening device according to one of Claims 3-7, **characterized by** the fact that the pipe clamp (26) contains an upper bridge-like part (56) and a lower part (54) that is arranged flexibly referred to the upper part, wherein the connection between the lower part (54) and the upper part (56) is produced by means of a screw (62) that is screwed in transversely downward from the front side.

9. The fastening device according to one of Claims 1-8, **characterized by** the fact that the receptacle unit (34), preferably its adjusting rail (38), contains at least one toothing (42, 43), and by the fact that a fastening element (44, 45) can be engaged with the base body (2), as well as with the adjusting rail (38), in particular, its toothing (42, 43).

10. The fastening device according to one of Claims 1-9, **characterized by** the fact that the flushing pipe (46) contains a connecting member (50), the distance (54) of which relative to the box (36) is adjustable.

11. The fastening device according to Claim 10,
**characterized by** the fact that the base body (2), in particular, its front wall (4), contains a slot (52) that originates at an upper edge (10) and extends downward, wherein the connecting member (50) can be moved along said slot when adjusting the receptacle unit (34).

## Revendications

1. Dispositif de fixation pour article sanitaire, en particulier un urinoir, comportant un corps de base (2) et une paroi frontale (4) conçue comme partie intégrante du corps de base (2), avec des ouvertures (20, 21) ou récepteurs pour des éléments de fixation à l'article sanitaire, le corps de base (2) présentant une paroi transversale supérieure (10) et un espace ouvert derrière la paroi frontale (4), **caractérisé en ce que** le corps de base (2) est en forme de caisson, qu'à l'extrémité supérieure du corps de base en forme de caisson (2), est disposée une unité réceptrice (34) réglable en hauteur qui présente à son extrémité supérieure un caisson (36) ouvert vers l'avant destiné à recevoir une vanne, ainsi qu'un rail de déplacement (38) allant de celui-ci vers le bas pour la liaison avec le corps de base en forme de caisson (2), que le rail de déplacement (38) dépasse à travers une ouverture de la paroi transversale supérieure (10) du corps de base en forme de caisson (2) dans l'espace ouvert derrière la paroi frontale (4) et que dans le rail de déplacement (38) se trouve un tuyau de chasse d'eau (46).

2. Dispositif de fixation selon la revendication 1, **caractérisé en ce que** les parois latérales (6) proéminentes vers l'arrière par rapport à la paroi frontale (4), disposées globalement parallèles les unes aux autres, comportent des évidements (8) ouverts vers l'arrière.

3. Dispositif de fixation selon la revendication 1 ou 2, **caractérisé en ce que** le corps de base (2) consistant particulièrement en matière plastique présente à son extrémité inférieure un évidement (24) destiné à recevoir un collier de tuyau (26) qui est disposé de manière à pouvoir être positionné dans l'évidement (24) à la verticale relativement à un plan longitudinal vertical (22).

4. Dispositif de fixation selon une des revendications 1 à 3, **caractérisé en ce que** l'unité réceptrice (34) est disposée essentiellement derrière un plan dans lequel se situe la surface avant (86) de la paroi frontale (4) et que le corps de base (2) présente des moyens de guidage (39 - 41) pour le rail de déplacement (38), le rail de déplacement (38) étant installé en particulier derrière la paroi frontale (4).

5. Dispositif de fixation selon la revendication 4, **caractérisé en ce que** les moyens de guidage comportent sur le revers de la paroi frontale (4) au moins une baguette de guidage (41), le rail de déplacement (38) étant placé au moins partiellement sur la baguette de guidage (41).

6. Dispositif de fixation selon une des revendications 3 à 5, **caractérisé en ce que** le collier de tuyau (26) peut être inséré dans l'évidement (24) par l'avant dans le sens horizontal.

7. Dispositif de fixation selon une des revendications 3 à 6, **caractérisé en ce que** l'évidement (24) présente de préférence dans ses parois latérales (24) un certain nombre de rainures (30) qui sont écartées les unes des autres dans le sens vertical et dans lesquelles s'engrènent des traverses correspondantes (32) du collier de tuyau (26).

8. Dispositif de fixation selon une des revendications 3 à 7, **caractérisé en ce que** le collier de tuyau (26) présente une partie supérieure (56) formant un pont et une partie inférieure (54) installée de façon souple en face de celle-ci, la liaison entre la partie inférieure (54) et la partie supérieure (56) étant réalisée au moyen d'une vis (62) pouvant être vissée de préférence à l'oblique par le haut en partant de la face frontale.

9. Dispositif de fixation selon une des revendications 1 à 8, **caractérisé en ce que** l'unité réceptrice (34), de préférence le rail de déplacement (38) de celle-ci, présente au moins une denture (42, 43) et qu'un élément de fixation (44, 45) peut être mis en prise aussi bien avec le corps de base (2) qu'avec le rail de déplacement (38), en particulier avec la denture (42, 43) de celui-ci.

10. Dispositif de fixation selon une des revendications 1 à 9, **caractérisé en ce que** le tuyau de chasse d'eau (46) présente un corps de raccordement (50) avec un écart (54) réglable par rapport au caisson (36).

11. Dispositif de fixation selon la revendication 10, **caractérisé en ce que** le corps de base (2), en particulier la paroi frontale de celui-ci (4), présente une fente (52) partant d'un bord supérieur (10) et orientée vers le bas, le long de laquelle le corps de raccordement (50) peut être déplacé lors du décalage du corps récepteur (34).
